# EUROPÄISCHE PATENTSCHRIFT

(11) **EP 2 411 732 B1**
(45) Veröffentlichungstag und Bekanntmachung des Hinweises auf die Patenterteilung: **14.01.2015**
(21) Anmeldenummer: 10712039.6
(22) Anmeldetag: 23.03.2010
(51) Int. Cl.: F21V 19/00, F21V 19/04, F21V 23/00, F21V 29/00, F21Y 101/02, F21V 17/10, F21V 21/30, F21V 23/02, H01R 33/46

(54) **LED-LEUCHTE**
LED LUMINAIRE
LAMPE À DEL

(30) Priorität: 23.03.2009 DE 102009014485
(43) Veröffentlichungstag der Anmeldung: 01.02.2012
(73) Patentinhaber: Tridonic Jennersdorf GmbH, 8380 Jennersdorf (AT); Tridonic GmbH & Co. KG, 6851 Dornbirn (AT)
(72) Erfinder: PLATZER, Christoph, A-8332 Edelsbach (AT); KREUZBICHLER, Jürgen, A-6067 Absam (AT); RIEDLER, Thomas, A-6121 Baumkirchen (AT)
(74) Vertreter: Thun, Clemens
(86) Internationale Anmeldenummer: PCT/EP2010/053749
(87) Internationale Veröffentlichungsnummer: WO 2010/108906

(56) Entgegenhaltungen:
- WO-A1-2009/108799
- WO-A2-2010/051985
- DE-A1-102008 055 864
- DE-U1-202006 002 583
- US-A1- 2003 214 810
- US-A1- 2007 098 334

## Beschreibung

Die Erfindung betrifft eine LED-Leuchte (LED: Licht emittierende Diode), die ein LED-Modul mit wenigstens einer LED als Leuchtmittel sowie einen Lichtkopf mit einem Kühlkörper aufweist, wobei das LED-Modul zur Abfuhr von Wärme, die durch die LED erzeugt werden kann, thermisch mit dem Kühlkörper verbunden ist.

Derartige LED-Leuchten sind aus dem Stand der Technik bekannt. Bei dem Wunsch, die optischen Eigenschaften der LED-Leuchte zu verändern, wenn also beispielsweise ein andersfarbiges Abstrahllicht gewünscht ist, wird zumeist einfach die gesamte LED-Leuchte ausgetauscht.

Aus der DE 20 2006 002 583 U1 ist eine LED-Leuchte mit einem Gehäuse bekannt, bei der eine LED-Platine mit einer Bajonettverriegelung, die zugleich elektrisch leitende Verbindungen zwischen dem Gehäuse und der Platine herstellt, lösbar in dem Gehäuse gehalten ist.

Aus der US 2003/0214810 A1 ist eine LED-Leuchte bekannt, bei der ein Lichtkopf, an dem die LEDs angeordnet sind, über eine Steckverbindung mit einem Kühlkörper verbunden werden kann, der andererseits mit einer Spannungsquelle verbunden ist.

Aus der US 2007/0098334 A1 ist eine Leuchte mit einem LED-Modul und einem Gehäuse mit einem Kühlkörper bekannt, wobei das LED-Modul über eine zweipolige elektrische Verbindung mit dem Gehäuse verbunden ist.

Aus der WO 2009/108799 A1, die ein Dokument gemäß Artikel 54 (3) EPÜ darstellt, ist eine LED-Leuchte mit einem Bajonettverschluss bekannt.

Der Erfindung liegt die Aufgabe zu Grunde, eine LED-Leuchte mit verbesserten Möglichkeiten zur Einflussnahme auf das Abstrahlverhalten der Leuchte anzugeben.

Diese Aufgabe wird gemäß der Erfindung mit dem in dem unabhängigen Anspruch genannten Gegenstand gelöst. Besondere Ausführungsarten sind in den abhängigen Ansprüchen angegeben.

Gemäß der Erfindung ist eine LED-Leuchte vorgesehen, die ein LED-Modul mit wenigstens einer LED als Leuchtmittel und einen Lichtkopf mit einem Kühlkörper aufweist, wobei das LED-Modul zur Abfuhr von Wärme, die durch die LED erzeugt werden kann, thermisch mit dem Kühlkörper verbunden ist. Weiterhin weist die LED-Leuchte Mittel zur Herstellung einer lösbaren elektrischen, wenigstens zweipoligen Verbindung zwischen dem LED-Modul und dem Lichtkopf und zur Herstellung einer lösbaren mechanischen Verbindung zwischen dem LED-Modul und dem Lichtkopf auf. Die Mittel sind dabei dazu ausgebildet, die Verbindung entweder durch zwei aufeinanderfolgende Translationsbewegungen unterschiedlicher Richtungen oder durch eine Translationsbewegung und eine Rotationsbewegung oder lediglich durch eine Rotationsbewegung herzustellen bzw. zu lösen.

Durch die Mittel zur Herstellung einer lösbaren elektrischen, wenigstens zweipoligen Verbindung zwischen dem LED-Modul und dem Lichtkopf werden besonders gute Ansteuermöglichkeiten für die LED ermöglicht; vorzugsweise weist die LED-Leuchte Mittel zur Herstellung einer lösbaren elektrischen, wenigstens dreipoligen Verbindung zwischen dem LED-Modul und dem Lichtkopf auf. Hierdurch können beispielsweise unterschiedliche, als Leuchtmittel dienende und unterschiedlich farbiges Licht abstrahlende LEDs angesteuert werden. Auch so genannte back-Kanäle, beispielsweise für Temperatursensorik etc., sind hierdurch ermöglicht.

Vorteilhaft sind die Mittel zur Herstellung einer wenigstens neunpoligen Verbindung zwischen dem LED-Modul und dem Lichtkopf ausgebildet. Dies ermöglicht besonders vielfältige Ansteuermöglichkeiten. Beispielsweise können elf Pole vorgesehen sein.

Vorteilhaft sind die Mittel auch zur Herstellung einer lösbaren mechanischen Verbindung zwischen dem LED-Modul und dem Lichtkopf ausgebildet. Hierdurch wird ermöglicht, dass bei einem Defekt des LED-Moduls lediglich dieses ersetzt wird. Der Lichtkopf, sowie gegebenenfalls weitere Bauteile der LED-Leuchte, beispielsweise ein Betriebsgerät und Stromkabel, können am Aufstellort der LED-Leuchte in montiertem Zustand verbleiben. Auch ein Wechsel des LED-Moduls durch ein anderes LED-Modul, das beispielsweise andere optische Eigenschaften aufweist, ist hierdurch auf einfache Weise möglich. Außerdem kann die LED-Leuchte besonders leicht gewartet werden, weil durch ein Lösen des LED-Moduls von dem Lichtkopf die Zugänglichkeit zu dem LED-Modul, sowie zu denjenigen Bereichen von LED-Modul und Lichtkopf verbessert wird, die zum gegenseitigen Kontakt vorgesehen sind.

Vorteilhaft umfasst das LED-Modul wenigstens zwei, vorzugsweise wenigstens drei LEDs, die jeweils Licht einer anderen Farbe erzeugen können.

Erfindungsgemäß umfassen die Mittel Steckkontakte und die Steckkontakte Kontaktstifte, wobei jeweils ein Kontaktstift zur Realisierung eines elektrischen Pols der Verbindung dient, wobei die Mittel außerdem weitere Elemente zur mechanischen Verbindung zwischen dem LED-Modul und dem Lichtkopf aufweisen.

Vorteilhaft sind die Mittel derart ausgebildet, dass die Verbindung werkzeuglos hergestellt und gelöst werden kann. Auf diese Weise ist die Handhabung besonders einfach.

Eine besonders gute Wärmeübertragung ist ermöglicht, wenn das LED-Modul eine Modul-Fläche aufweist und der Kühlkörper eine Kühlkörper-Fläche, und zwar derart, dass im verbundenen Zustand die Modul-Fläche die Kühlkörper-Fläche flächig kontaktiert.

Vorteilhaft weist die LED-Leuchte weiterhin ein Lampenbetriebsgerät auf, wobei das Lampenbetriebsgerät vorzugsweise über einen Tragarm mit dem Lichtkopf und/oder mit dem LED-Modul verbunden ist.

Die LED-Leuchte ist besonders vorteilhaft, wenn sie ein LED-Strahler oder ein LED-Downlight ist.

Die Erfindung wird im Folgenden anhand eines Ausführungsbeispiels und mit Bezug auf die Zeichnungen näher erläutert. Es zeigen:
- Fig. 1: eine schematische perspektivische Ansicht eines Ausführungsbeispiels einer erfindungsgemäßen LED-Leuchte in Form eines LED-Strahlers,
- Fig. 2: eine Ansicht des Lichtkopfs und des damit verbundenen LED-Moduls einer erfindungsgemäßen LED-Leuchte,
- Fig. 3a: eine perspektivische Ansicht des in Fig. 2 gezeigten Lichtkopfs,
- Fig. 3b: eine weitere Ansicht des Lichtkopfs, und zwar auf diejenige Fläche, die zur Verbindung mit dem LED-Modul vorgesehen ist.
- Fig. 4: eine Ansicht des in Fig. 2 gezeigten LED-Moduls,
- Fig. 5: eine weitere Ansicht des in Fig. 2 gezeigten LED-Moduls aus einer anderen Perspektive,
- Figuren 6 und 7: Skizzen zu einer ersten Variante der Verbindungsart zwischen dem LED-Modul und dem Lichtkopf,
- Fig. 8: eine Skizze zu einer zweiten Variante,
- Figuren 9 und 10: Skizzen zu einer dritten Variante, und
- Figuren 11 bis 13: Skizzen zu einer vierten Variante der Verbindungsart zwischen dem LED-Modul und dem Lichtkopf.

In Fig. 1 ist eine schematische Ansicht eines Ausführungsbeispiels einer erfindungsgemäßen LED-Leuchte 1 dargestellt. Die LED-Leuchte 1 weist ein LED-Modul 2 mit wenigstens einer LED als Leuchtmittel und einen Lichtkopf 4 mit einem Kühlkörper 3 auf. Deutlich erkennbar sind in Fig. 1 Kühlrippen des Kühlkörpers 3. Zur Abfuhr von Wärme, die durch die wenigstens eine LED erzeugt werden kann, ist die LED thermisch mit dem Kühlkörper 3 verbunden.

Das LED-Modul 2 kann insbesondere wenigstens zwei, vorzugsweise wenigstens drei LEDs umfassen, die jeweils Licht einer anderen Farbe erzeugen können. In diesem Fall lässt sich mit der LED-Leuchte Licht in besonders vielen unterschiedlichen Farben erzeugen.

Die LED-Leuchte 1 weist weiterhin Mittel zur Herstellung einer lösbaren elektrischen, wenigstens zweipoligen, vorzugsweise wenigstens dreipoligen Verbindung zwischen dem LED-Modul 2 und dem Lichtkopf 4 auf. Auf diese Weise wird eine besonders vielfältige Ansteuerung der LED bzw. der LEDs ermöglicht. Beispielsweise kann eine wenigstens neunpolige elektrische Verbindung zwischen dem LED-Modul und dem Lichtkopf vorgesehen sein. Beim Ausführungsbeispiel kann also beispielsweise eine elfpolige Verbindung vorgesehen sein.

In Fig. 2 ist eine Ansicht auf den Lichtkopf 4 und das damit verbundene LED-Modul 2 gezeigt. Die Kühlrippen können - wie in Fig. 2 der Fall - radial orientiert angeordnet sein.

In Fig. 3a ist der in Fig. 2 gezeigte Lichtkopf 4 gesondert gezeigt, und zwar in einer perspektivischen Ansicht auf diejenige Seite, die zur Verbindung mit dem LED-Modul 2 vorgesehen ist. In Fig. 3b ist eine entsprechende Aufsicht auf diese Verbindungsfläche gezeigt. In Fig. 4 das in Fig. 2 gezeigte LED-Modul 2 gesondert gezeigt, und zwar in einer perspektivischen Ansicht auf diejenige Seite, die zur Verbindung mit dem Lichtkopf 4 vorgesehen ist. Fig. 5 zeigt das LED-Modul 2 von einer anderen Seite, so dass die Leuchtmittel erkennbar sind.

Die Mittel zur Herstellung der lösbaren elektrischen Verbindung zwischen dem LED-Modul 2 und dem Lichtkopf 4 können Steckkontakte aufweisen; diese können - in Fig. 4 gezeigte - Kontaktstifte 40 umfassen, die an einem der beiden Bauteile LED-Modul 2 oder Lichtkopf 4 angeordnet sind. Im gezeigten Beispiel sind die Kontaktstifte 40 am LED-Modul 2 angeordnet. Im gezeigten Beispiel sind elf Kontaktstifte 40 vorgesehen. Jeweils ein Kontaktstift 40 dient zur Realisierung eines elektrischen Pols der Verbindung.

Die Steckkontakte können weiterhin am entsprechend anderen Bauteil, im gezeigten Beispiel also am Lichtkopf 4, für jeden Kontaktstift 40 ein Gegenelement, beispielsweise in Form einer Kontaktfeder 42 umfassen.

Die Mittel zur Herstellung der lösbaren elektrischen Verbindung zwischen dem LED-Modul 2 und dem Lichtkopf 4 können alternativ oder zusätzlich auch Schleifkontakte und/oder Federkontakte und/oder Schneidkontakte aufweisen.

Vorteilhaft sind die Mittel auch zur Herstellung einer lösbaren mechanischen Verbindung zwischen dem LED-Modul 2 und dem Lichtkopf 4 ausgebildet. Wie aus den Figuren 4 und 3a ersichtlich, können hierzu an einem der beiden Bauteile, hier am LED-Modul 2, T-förmige Elemente 50 vorgesehen sein und an dem anderen Bauteil, hier also am Lichtkopf 4, entsprechende Vertiefungen 52, derart, dass sich durch Wechselwirkung der T-förmigen Elemente 50 und der Vertiefungen 52 mittels einer Translationsbewegung und einer darauffolgenden Rotationsbewegung zwischen den beiden Bauteilen 2, 4 die mechanische Verbindung herstellen lässt.

Die Mittel zur Herstellung der elektrischen und mechanischen Verbindung sind in diesem Fall dazu ausgebildet, die Verbindung lediglich durch eine Translationbewegung und eine Rotationsbewegung herzustellen bzw. zu lösen. Die Kontaktstifte 40 sind hierzu auf einer ersten Kreisbahn angeordnet, wobei der Mittelpunkt der ersten Kreisbahn auf der Rotationsachse der Rotationsbewegung liegt. Die T-förmigen Elemente 50 sind auf einer zweiten Kreisbahn angeordnet, deren Mittelpunkt mit dem Mittelpunkt der ersten Kreisbahn zusammenfällt. Im gezeigten Beispiel ist der Radius der ersten Kreisbahn größer als der Radius der zweiten Kreisbahn. Grundsätzlich kann jedoch auch der Radius der ersten Kreisbahn kleiner sein als der Radius der zweiten Kreisbahn.

Eine besonders einfache Handhabung bei der Bedienung der LED-Leuchte ist möglich, wenn die Mittel derart ausgebildet sind, dass die Verbindung ohne Zuhilfenahme eines Werkzeugs hergestellt und wieder gelöst werden kann. Die oben dargestellte Ausführungsform eignet sich hierzu.

In den Figuren 6 und 7 sind Skizzen zu einer ersten Variante der Verbindungsart zwischen dem LED-Modul 2 und dem Lichtkopf 4 gezeigt. Dabei zeigt Fig. 6 eine perspektivische Skizze der relevanten Teile und Fig. 7 einen entsprechenden Querschnitt. Bei dieser Variante sind die Mittel dazu ausgebildet, die Verbindung durch zwei aufeinanderfolgende Translationsbewegungen unterschiedlicher Richtungen herzustellen bzw. zu lösen. Diese Richtungen sind in Fig. 6 mit den Pfeilen "1" und "2" angedeutet. Die Richtungen können insbesondere senkrecht zueinander stehen. Bei dieser Variante sind die Kontaktstifte 40' L-förmig ausgebildet, wobei die beiden L-Schenkel längs der beiden Richtungen der Translationsbewegungen ausgerichtet sind. Als Gegenelemente können wiederum entsprechende Kontaktfedern 42' vorgesehen sein. Die Kontaktstifte 40' sind hier längs einer Linie angeordnet, die senkrecht zu derjenigen Translationsbewegung verläuft, die bei Herstellung der Verbindung die zweite Translationsbewegung darstellt. Daher kann man hier von einer "Linearverriegelung mit stirnseitiger Kontaktierung" sprechen.

Zur gleichzeitigen mechanischen Verbindung kann beispielsweise eine Kulissenführung vorgesehen sein, wie in Fig. 7 angedeutet. Weiterhin können hierfür an einem der beiden genannten Bauteile 2, 4 - wie in Fig. 6 angedeutet - L-förmige Halteelemente 50' und am anderen Bauteil 4, 2 entsprechende Ausnehmungen 52' vorgesehen sein, in die die Halteelemente 50' eingreifen können. Die L-Schenkel der L-förmigen Halteelemente 50' sind dabei wiederum längs der beiden Richtungen der Translationsbewegungen ausgerichtet.

Eine weitere Variante zur Verbindung ist in Fig. 8 skizziert. Hierbei ist grundsätzlich lediglich eine Rotationsbewegung erforderlich; dies ist in Fig. 8 durch einen Pfeil angedeutet. An einem der beiden Bauteile 2, 4 kann in diesem Fall ein Einhäng-Element 60 und ein Verrastungs-Element 62 vorgesehen sein und an dem anderen Bauteil 4, 2 entsprechende Gegenelemente. Das Einhäng-Element 60 dient dabei insbesondere zur Sicherung der Rotationsachse.

In den Figuren 9 und 10 sind Skizzen zu einer dritten Variante für die Verbindung gezeigt. Hier sind die Kontaktstifte 40" geradlinig geformt ausgebildet und als Gegenelemente Kontaktfedern 42" vorgesehen. Zur Herstellung der Verbindung sind wiederum zwei Translationsbewegungen vorgesehen; diese sind in Fig. 9 durch die beiden Pfeile "1" und "2" angedeutet. Wie in Fig. 10 angedeutet, kann zur mechanischen Verbindung wiederum eine Kulissenführung vorgesehen sein. Die Kontaktstifte 40" sind hier längs einer Linie angeordnet, die parallel zu derjenigen Translationsbewegung verläuft, die bei Herstellung der Verbindung die zweite Translationsbewegung darstellt. Daher kann hier von einer "Linearverriegelung mit seitlicher Kontaktierung" gesprochen werden.

In den Figuren 11 bis 13 sind Skizzen zu einer vierten Variante für die Verbindung gezeigt. Hier sind die Kontaktstifte 40'" geradlinig geformt ausgebildet und als Gegenelemente Kontaktfedern 42"' vorgesehen. Die Gegenelemente sind insbesondere in Fig. 13 zu erkennen, die eine Querschnittskizze längs der in Fig. 11 markierten Linie zeigt. Zur Herstellung der Verbindung sind wiederum zwei Translationsbewegungen vorgesehen; diese sind in Fig. 11 durch die beiden Pfeile "1" und "2" angedeutet. Wie in Fig. 12 angedeutet, kann zur mechanischen Verbindung wiederum eine Kulissenführung vorgesehen sein. Hier kann wiederum von einer "Linearverriegelung mit stirnseitiger Kontaktierung" gesprochen werden.

Zur besonders guten Wärmeleitung kann das LED-Modul 2 eine in Fig. 4 bezeichnete Modul-Fläche 6 aufweisen und der Lichtkopf 4 oder vorzugsweise direkt der Kühlkörper 3 eine in Fig. 3b bezeichnete Kühlkörper-Fläche 7 aufweisen, derart dass im verbundenen Zustand die Modul-Fläche 6 die Kühlkörper-Fläche 7 flächig kontaktiert.

Insbesondere können die T-förmigen Elemente 50 unmittelbar an der Modul-Fläche 6 angeordnet sein und die entsprechenden Vertiefungen 52 an der Kühlkörper-Fläche 7. Dies ist hinsichtlich der Wärmeableitung von der LED besonders vorteilhaft, weil sich hierdurch ein besonders intensiver flächiger Kontakt zwischen den beiden genannten Flächen und damit eine besonders gute Wärmeübertragung herstellen lässt.

Das LED-Modul 2 kann in seinem Inneren eine Platine aufweisen, auf der die wenigstens eine LED angeordnet ist bzw. mehrere LEDs angeordnet sind. Vorteilhaft ist in diesem Fall die Platine gut wärmeleitend mit der Außenfläche 14 verbunden. Beispielsweise kann hierfür eine Wärmeleitpaste verwendet werden. Auch können Kupferstifte vorgesehen sein, um Wärme von der LED zur Außenfläche 14 zu übertragen. Kupferstifte können auch oder alternativ dafür vorgesehen sein, Wärme von der LED zur Modulfläche 6 zu leiten, um auf diese Weise den Wärmefluss zum Kühlkörper 3 hin zu verbessern.

Die dargestellte LED-Leuchte 1 kann als LED-Strahler ausgebildet sein. Hierzu kann die LED-Leuchte 1, wie in Fig. 1 angedeutet, einen Tragarm 20 aufweisen, der einerseits mit dem Lichtkopf 4 verbunden ist und andererseits mit einem (nicht gezeigten) Lampenbetriebsgerät, das beispielsweise im Bereich einer Leuchtenschiene angeordnet sein kann, die zur Halterung der LED-Leuchte 1 vorgesehen ist.

## Patentansprüche

1. LED-Leuchte, aufweisend
- ein LED-Modul (2) mit wenigstens einer LED als Leuchtmittel und
- einen Lichtkopf (4) mit einem Kühlkörper (3),
wobei das LED-Modul (2) zur Abfuhr von Wärme, die durch die LED erzeugt werden kann, thermisch mit dem Kühlkörper (3) verbunden ist,
- Mittel (40, 40', 40", 40"', 42, 42', 42", 42"', 50, 50', 52, 52', 60, 62) zur Herstellung einer lösbaren elektrischen, wenigstens zweipoligen Verbindung zwischen dem LED-Modul (2) und dem Lichtkopf (4) und zur Herstellung einer lösbaren mechanischen Verbindung zwischen dem LED-Modul (2) und dem Lichtkopf (4),
wobei die Mittel (40, 40', 40", 40"', 42, 42', 42", 42"', 50, 50', 52, 52', 60, 62) dazu ausgebildet sind, entweder durch zwei aufeinanderfolgende Translationsbewegungen unterschiedlicher Richtungen oder durch eine Translationsbewegung und eine Rotationsbewegung oder lediglich durch eine Rotationsbewegung sowohl die elektrische Verbindung als auch die mechanische Verbindung herzustellen bzw. zu lösen,
**dadurch gekennzeichnet,**
**dass** die Mittel (40, 40', 40", 40"', 42, 42', 42", 42"', 50, 50', 52, 52', 60, 62) umfassen:
a) Steckkontakte, welche Kontaktstifte (40, 40', 40", 40"') umfassen, wobei jeweils ein Kontaktstift (40, 40', 40", 40"') zur Realisierung eines elektrischen Pols der Verbindung dient, sowie
b) weitere Elemente (50, 50', 52, 52', 60, 62), die zur Herstellung der lösbaren mechanischen Verbindung zwischen dem LED-Modul (2) und dem Lichtkopf (4) ausgebildet sind.

2. LED-Leuchte nach Anspruch 1,
bei der die Mittel (40, 40', 40", 40"', 42, 42', 42", 42"', 50, 50', 52, 52', 60, 62) zur Herstellung einer wenigstens neunpoligen Verbindung zwischen dem LED-Modul (2) und dem Lichtkopf (4) ausgebildet sind.

3. LED-Leuchte nach einem der vorhergehenden Ansprüche,
bei der das LED-Modul (2) wenigstens zwei, vorzugsweise wenigstens drei LEDs umfasst, die jeweils Licht einer anderen Farbe erzeugen können.

4. LED-Leuchte nach einem der vorhergehenden Ansprüche,
bei der die Mittel (40, 40', 40", 40"', 42, 42', 42", 42"', 50, 50', 52, 52', 60, 62) derart ausgebildet sind, dass die Verbindung werkzeuglos hergestellt und gelöst werden kann.

5. LED-Leuchte nach einem der vorhergehenden Ansprüche,
bei der das LED-Modul (2) eine Modul-Fläche (6) aufweist und der Kühlkörper (3) eine Kühlkörper-Fläche (7) aufweist, derart, dass im verbundenen Zustand die Modul-Fläche (6) die Kühlkörper-Fläche (7) flächig kontaktiert.

6. LED-Leuchte nach einem der vorhergehenden Ansprüche,
weiterhin aufweisend ein Lampenbetriebsgerät, wobei das Lampenbetriebsgerät vorzugsweise über einen Tragarm (20) mit dem Lichtkopf und/oder mit dem LED-Modul (2) verbunden ist.

7. LED-Leuchte nach einem der vorhergehenden Ansprüche,
wobei die LED-Leuchte ein LED-Strahler ist.

8. LED-Leuchte nach einem der vorhergehenden Ansprüche 1 bis 6,
wobei die LED-Leuchte ein LED-Downlight ist.

## Claims

1. An LED luminaire having
- an LED module (2) with at least one LED as a luminous means, and
- a light head (4) with a heat sink (3),
wherein in order to dissipate heat, which can be generated by the LED, the LED module (2) is thermally connected to the heat sink (3),
- means (40, 40', 40", 40"', 42, 42', 42'", 42"', 50, 50', 52, 52', 60, 62) for establishing a releasable electrical, at least two-pole connection between the LED module (2) and the light head (4) and for establishing a releasable mechanical connection between the LED module (2) and the light head (4),
wherein the means (40, 40', 40", 40"', 42, 42', 42", 42"', 50, 50', 52, 52', 60, 62) are configured to establish or release both the electrical connection and the mechanical connection either by means of two successive translational movements in different directions or by means of one translational movement and one rotational movement or merely by means of one rotational movement,
**characterised in that**
the means (40, 40', 40", 40"', 42, 42', 42", 42"', 50, 50', 52, 52', 60, 62) comprise:
a) plug contacts which comprise contact pins (40, 40', 40", 40"'),
wherein in each case one contact pin (40, 40', 40", 40"') is used to realize one electrical pole of the connection, and also
b) further elements (50, 50', 52, 52', 60, 62) which are configured to establish the releasable mechanical connection between the LED module (2) and the light head (4).

2. An LED luminaire according to claim 1,
in which the means (40, 40', 40" , 40"', 42, 42', 42", 42"', 50, 50', 52, 52', 60, 62) are configured to establish an at least nine-pole connection between the LED module (2) and the light head (4).

3. An LED luminaire according to one of the preceding claims,
in which the LED module (2) comprises at least two, preferably at least three LEDs which can each generate light of a different colour.

4. An LED luminaire according to one of the preceding claims,
in which the means (40, 40', 40", 40"', 42, 42', 42", 42"', 50, 50', 52, 52', 60, 62) are configured in such a way that the connection can be established and released without tools.

5. An LED luminaire according to one of the preceding claims,
in which the LED module (2) has a module face (6) and the heat sink (3) has a heat-sink face (7) in such a way that in the connected state the module face (6) contacts the heat-sink face (7) over an area.

6. An LED luminaire according to one of the preceding claims,
having, furthermore, a lamp-operating device, wherein the lamp-operating device is connected to the light head and/or to the LED module (2) preferably by way of a supporting arm (20).

7. An LED luminaire according to one of the preceding claims,
wherein the LED luminaire is an LED spotlight.

8. An LED luminaire according to one of the preceding claims 1 to 6,
wherein the LED luminaire is an LED downlight.

## Revendications

1. Lampe à DEL, présentant
- un module à DEL (2) comprenant au moins une DEL en tant que moyen d'éclairage et
- une tête lumineuse (4) comprenant un dissipateur de chaleur (3),
sachant que le module à DEL (2), pour dissiper de la chaleur, qui peut être produite par la DEL, est relié thermiquement au corps de refroidissement (3),
- des moyens (40, 40', 40", 40"', 42, 42', 42", 42"', 50, 50', 52, 52', 60, 62) servant à établir une liaison électrique amovible, à deux pôles au moins, entre le module à DEL (2) et la tête lumineuse (4) et servant à établir une liaison mécanique amovible entre le module à DEL (2) et la tête lumineuse (4),
sachant que les moyens (40, 40', 40", 40"', 42, 42', 42", 42"', 50, 50', 52, 52', 60, 62) sont réalisés pour établir ou défaire aussi bien la liaison électrique que la liaison mécanique soit par des mouvements de translation consécutifs dans diverses directions soit par un mouvement de translation et un mouvement de rotation ou seulement par un mouvement de rotation,
**caractérisée en ce**
**que** les moyens (40, 40', 40", 40"', 42, 42', 42", 42"', 50, 50', 52, 52', 60, 62) comprennent :
a) des contacts enfichables, qui comprennent des tiges de contact (40, 40', 40", 40"'), sachant que respectivement une tige de contact (40, 40', 40", 40"') sert à la réalisation d'un pôle électrique de la liaison, ainsi
b) d'autres éléments (50, 50', 52, 52', 60, 62), qui sont réalisés afin d'établir la liaison mécanique amovible entre le module à DEL (2) et la tête lumineuse (4).

2. Lampe à DEL selon la revendication 1,
dans le cadre de laquelle les moyens (40, 40', 40", 40"', 42, 42', 42", 42"', 50, 50', 52, 52', 60, 62) sont réalisés afin d'établir une liaison à neuf pôles au moins entre le module à DEL (2) et la tête lumineuse (4).

3. Lampe à DEL selon l'une quelconque des revendications précédentes,
dans le cadre de laquelle le module à DEL (2) comprend au moins deux DEL, de préférence au moins trois DEL, lesquelles peuvent produire respectivement de la lumière d'une couleur autre.

4. Lampe à DEL selon l'une quelconque des revendications précédentes,
dans le cadre de laquelle les moyens (40, 40', 40", 40"', 42, 42', 42", 42"', 50, 50', 52, 52', 60, 62) sont réalisés de telle manière que la liaison peut être établie et défaite sans outil.

5. Lampe à DEL selon l'une quelconque des revendications précédentes,
dans le cadre de laquelle le module à DEL (2) présente une surface de module (6) et le dissipateur de chaleur (3) présente une surface du dissipateur de chaleur (7) de telle manière que la surface de module (6) établit un contact à plat avec la surface de dissipateur de chaleur (7) à l'état relié.

6. Lampe à DEL selon l'une quelconque des revendications précédentes,
présentant en outre un appareillage servant à faire fonctionner une ampoule, sachant que l'appareillage servant à faire fonctionner une ampoule est relié, de préférence par l'intermédiaire d'un bras porteur (20), à la tête lumineuse et/ou au module à DEL (2).

7. Lampe à DEL selon l'une quelconque des revendications précédentes,
sachant que la lampe à DEL est un projecteur à DEL.

8. Lampe à DEL selon l'une quelconque des revendications précédentes 1 à 6,
sachant que la lampe à DEL est un plafonnier à DEL.
